# FASCICULE DE BREVET EUROPEEN

(11) **EP 3 495 895 B1**
(45) Date de publication et mention de la délivrance du brevet: **23.02.2022**
(21) Numéro de dépôt: 17206439.6
(22) Date de dépôt: 11.12.2017
(51) Int. Cl.: G04B 21/00, G04F 7/08, G04B 25/00, G04B 19/24

(54) **MECANISME D'AFFICHAGE SONORE D'HORLOGERIE, NOTAMMENT REPETITION CHRONOGRAPHE**
AKUSTISCHER ANZEIGEMECHANISMUS FÜR UHR, INSBESONDERE CHRONOGRAPHEN-REPETITION
MECHANISM FOR SOUND DISPLAY OF A TIMEPIECE, IN PARTICULAR CHRONOGRAPH REPETITION

(43) Date de publication de la demande: 12.06.2019
(73) Titulaire: Omega SA, 2502 Bienne (CH)
(72) Inventeur: KISSLING, Gregory, 2532 Macolin (CH); FEYER, Julien, 1214 Vernier (CH)
(74) Mandataire: ICB SA

(56) Documents cités:
- EP-A1- 1 672 442
- CH-A- 15 452
- CH-A2- 704 708
- FR-A1- 2 919 398

## Description

### Domaine de l'invention

L'invention concerne un mécanisme d'affichage sonore d'horlogerie comportant au moins un afficheur rotatif, pour l'affichage d'une grandeur autre que l'heure du temps courant, lequel mécanisme d'affichage est un mécanisme d'affichage sonore, dont ledit afficheur rotatif est solidaire au moins en rotation d'un limaçon dont le pourtour coopère avec un palpeur d'une pièce de sonnerie que comporte un mécanisme de sonnerie intégré audit mécanisme d'affichage, pour sonner une valeur numérique caractéristique de ladite grandeur.

L'invention concerne encore une pièce d'horlogerie, notamment une montre, comportant un tel mécanisme d'affichage.

L'invention concerne le domaine des mécanismes d'affichage d'horlogerie.

### Arrière-plan de l'invention

Certains affichages de pièces d'horlogerie sont parfois difficiles à lire, en particulier quand la pièce d'horlogerie est une montre de petites dimensions, comme une montre dame, ou encore une montre compliquée, comportant un grand nombre d'affichages, chacun occupant alors une surface nécessairement restreinte, ou venant en superposition d'autres afficheurs, ce qui peut rendre l'interprétation imprécise pour l'utilisateur, ce qui est paradoxal quand il s'agit d'une mesure de précision du temps.

La lecture d'un affichage peut encore être perturbée par une faible luminosité ambiante comme en plongée, ou dans certaines plages horaires de nuit ou de crépuscule, ou au contraire être perturbée par des éclairages parasites générateurs d'ombres rendant les indications illisibles, ou encore en raison d'une déficience visuelle de l'utilisateur ou de conditions particulières d'emploi, comme le vol de nuit ou certaines opérations particulières. C'est d'ailleurs la raison pour laquelle les horlogers du XVIIlème et du XIXème siècle ont développé les montres à sonnerie, au passage ou à répétition, ou encore les montres à tact permettant d'avoir une information tactile.

Le brevet FR2919398B1 au nom de PATEK PHILIPPE décrit aussi un mécanisme de répétition, sonnerie à la demande, ou de sonnerie passante pour pièce d'horlogerie, qui sonne de façon passante ou à la demande au moins les dizaines et les unités du quantième d'un mois courant, et/ou le mois courant, et/ou le jour de la semaine, et qui comporte une pièce des dizaines en remplacement de la pièce des quarts usuelle dans un mécanisme de répétition minutes.

### Résumé de l'invention

L'invention se propose de coupler à un affichage visuel classique un affichage sonore, ou de remplacer un affichage visuel classique par un affichage sonore, et, à cet effet, concerne un mécanisme d'affichage d'horlogerie selon la revendication 1.

Ce mécanisme d'affichage est plus particulièrement un mécanisme de chronographe comportant un limaçon des secondes solidaire d'un mobile de chronographe pour le décompte des secondes et coopérant avec une pièce des secondes, et un limaçon des minutes solidaire d'un mobile de compteur minutes pour le décompte des minutes et coopérant avec une pièce des minutes, pour, après le chronométrage d'une durée, sonner les minutes et les secondes de la durée chronométrée

L'invention concerne encore une pièce d'horlogerie, notamment une montre, comportant un tel mécanisme d'affichage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en plan, un premier niveau d'un mécanisme d'affichage selon l'invention, qui est un mécanisme de chronographe, comportant au moins un mobile de chronographe pour le décompte des secondes, et un mobile de compteur minutes pour le décompte des minutes, chacun équipé d'un limaçon avec lequel coopère une pièce de sonnerie, respectivement pièce des secondes et pièce des minutes, d'un mécanisme de sonnerie à la demande, analogue à un mécanisme de répétition minutes;
- la figure 2 représente, de façon similaire à la figure 1, un deuxième niveau où est visible une came des dizaines coaxiale au mobile de chronographe, avec laquelle coopère une pièce des dizaines ;
- la figure 3 représente, de façon similaire à la figure 1, un détail de l'organe de commande de ce mécanisme de sonnerie, entraînant une crémaillère, puis un pignon de crémaillère, puis les différentes pièces de sonnerie pour pivoter les différentes levées actionnant la levée des marteaux de percussion sur les timbres ;
- la figure 4 est un schéma-blocs représentant une pièce d'horlogerie, notamment une montre, où le mécanisme de sonnerie est distinct du mécanisme d'affichage ;
- la figure 5 est un schéma-blocs représentant une pièce d'horlogerie, notamment une montre, où le mécanisme de sonnerie est intégré au mécanisme d'affichage.

### Description détaillée des modes de réalisation préférés

L'invention concerne un mécanisme d'affichage 500 d'horlogerie, pour une pièce d'horlogerie 1000, notamment une montre, ou une pendule.

Cette pièce d'horlogerie 1000 comporte classiquement un mouvement, et des moyens de stockage d'énergie, pour au moins l'entraînement d'un oscillateur, qui ne sont pas détaillés ici. Cette pièce d'horlogerie 1000 peut encore comporter une boîte à musique.

Ce mécanisme d'affichage 500 comporte au moins un afficheur rotatif, tel qu'aiguille, disque, ou similaire, pour l'affichage d'une grandeur autre que l'heure du temps courant.

Par « grandeur autre que l'heure du temps courant », on entend une grandeur telle qu'une durée pour un mécanisme de chronographe, ou un décompte d'actions sur un poussoir pour un appareil d'arbitrage sportif, ou similaire.

Ce mécanisme d'affichage 500 est ou comporte un mécanisme d'affichage sonore. A cet effet, l'afficheur rotatif est solidaire, au moins en rotation, d'un limaçon dont le pourtour coopère avec un palpeur d'une pièce de sonnerie que comporte un mécanisme de sonnerie 1, lequel est intégré, ou encore juxtaposé, au mécanisme d'affichage 500, pour sonner une valeur numérique caractéristique de la grandeur.

L'invention est décrite plus particulièrement, et non limitativement, pour un affichage effectué à la demande, par action d'un utilisateur sur un organe de commande, tel que poussoir, targette, couronne, lunette, ou tout autre actionneur.

Naturellement l'invention peut aussi être mise en oeuvre avec un automatisme de déclenchement. Par exemple, dans le cas particulier d'un mécanisme de chronographe exposé ci-après, la commande d'arrêt du mécanisme de chronographe peut être utilisée pour déclencher une temporisation, notamment de durée réglable, à la fin de laquelle une lecture peut être déclenchée par le mouvement de la pièce d'horlogerie, analogue à une sonnerie au passage, déclenchant l'envoi de chaque pièce de sonnerie en lecture sur le limaçon correspondant.

Selon l'invention, dans l'application particulière et non limitative illustrée par les figures, ce mécanisme d'affichage 500 est un mécanisme de chronographe 100, qui comporte au moins un mobile de chronographe 2 pour le décompte des secondes, et un mobile de compteur minutes 20 pour le décompte des minutes.

Ce mécanisme de chronographe 100 selon l'invention comporte au moins un limaçon des secondes 3 solidaire en rotation du mobile de chronographe 2, et dont le pourtour est agencé pour coopérer avec un palpeur des secondes que comporte une pièce des secondes 8. Il comporte encore au moins un limaçon des minutes 21 solidaire en rotation du mobile de compteur minutes 20, et dont le pourtour est agencé pour coopérer avec un palpeur des minutes que comporte une pièce des minutes 22. La pièce des minutes 22 et la pièce des secondes 8 sont agencées pour fournir, après l'arrêt en fin d'une mesure de durée d'une durée chronométrée effectuée par le mécanisme de chronographe 100, les informations relatives à la durée chronométrée, respectivement en minutes et secondes, à un mécanisme de sonnerie 1 que comporte le mécanisme de chronographe 100 ou auquel est juxtaposé le mécanisme de chronographe 100, pour sonner au moins les minutes et les secondes de la durée chronométrée. Ce mécanisme de sonnerie 1 comporte la pièce des secondes 8 et la pièce des minutes 22, pour sonner au moins les minutes et les secondes de la durée chronométrée.

Ce mécanisme de chronographe 100 constitue ainsi, combiné avec le mécanisme de sonnerie 1, un mécanisme de répétition chronographe.

Plus particulièrement, le mécanisme de chronographe 100 comporte encore une came de durée intermédiaire, solidaire en rotation du limaçon des secondes 3 et du mobile de chronographe 2, et comportant des portées 240 de durée égale et sous-multiple entière d'une minute, et dont le pourtour est agencé pour coopérer avec un palpeur de durée intermédiaire que comporte une pièce de durée intermédiaire que comporte le mécanisme de sonnerie 1, pour sonner les minutes, les durées intermédiaires, et les secondes de la durée chronométrée. Cette came de durée intermédiaire constitue un limaçon, dont chaque portée 240 correspond à une valeur de rayon différente des autres. Plus particulièrement, et tel qu'illustré par les figures, la came de durée intermédiaire est une came des dizaines 24, comportant six portées 240, et agencée pour décompter les dizaines de secondes, et la pièce de durée intermédiaire correspondante est une pièce des dizaines 26. Naturellement, d'autres divisions peuvent être réalisées, notamment une came des trentaines, des vingtaines, des quinzaines, des douzaines, ou autre. La came des dizaines 24 est plus facile à interpréter par l'utilisateur, et le nombre des divisions du limaçon des secondes 3 qui lui est associé, comportant ici six bras 310 avec chacun dix encoches 320, et qui correspond à la dernière sonnerie effectuée, est suffisamment réduit pour être bien perçu de l'utilisateur.

Dans une réalisation particulière, le mécanisme de sonnerie 1 est un module additionnel, qui comporte une platine de sonnerie, laquelle comporte des moyens d'indexage complémentaire qui sont agencés pour coopérer avec des moyens d'indexage que comporte le mécanisme de chronographe 100.

Plus particulièrement, le mécanisme de chronographe 100 est un module additionnel, qui comporte comportant une platine de chronographe, laquelle comporte des moyens principaux d'indexage complémentaire agencés pour coopérer avec des moyens principaux d'indexage que comporte une pièce d'horlogerie 1000.

Dans la réalisation particulière illustrée, le mécanisme de sonnerie 1 comporte un palpeur des minutes 22, qui est agencé pour coopérer, d'une part en lecture avec le limaçon des minutes 21, et d'autre part avec une crémaillère 33 engrenant avec un pignon de crémaillère 31 solidaire en rotation d'un rochet des minutes 32 pour entraîner une levée des minutes 34, pour entraîner un premier marteau 35.

Le mécanisme de sonnerie 1 comporte une pièce des dizaines 26, qui est agencée pour coopérer, d'une part en lecture avec une came des dizaines 24 solidaire en rotation du mobile de chronographe 2, et d'autre part avec une première levée des dizaines 30, pour entraîner le premier marteau 35 ou plus classiquement un deuxième marteau 13, et avec une deuxième levée des dizaines 29 pour entraîner respectivement un deuxième marteau 13 ou plus classiquement le premier marteau 35.

Ce mécanisme de sonnerie 1 comporte encore une pièce des secondes 8, qui est agencée pour coopérer, d'une part en lecture avec le limaçon des secondes 3, et d'autre part avec une levée des secondes 12 pour entraîner ce deuxième marteau 13, ou bien un troisième marteau. En effet, l'invention est illustrée avec un système simplifié comportant uniquement un premier timbre 40, plus grave qu'un deuxième timbre 17, et uniquement un premier marteau 35 et un deuxième marteau 16. Bien sûr il est possible d'utiliser un mécanisme de sonnerie 1 comportant davantage de timbres, et de différencier complètement la tonalité correspondant à chaque pièce de sonnerie.

En somme, ce mécanisme de chronographe 100, dit aussi « Chrono Chime » comporte un mécanisme de sonnerie 1 avec un agencement identique à celui d'un mécanisme de répétition minutes à quarts, où les heures sont remplacées par les minutes, les quarts sont remplacés par les dizaines de secondes, et les minutes sont remplacées par les secondes. L'homme du métier n'a aucune difficulté à transposer l'agencement classique d'une répétition minutes à l'invention. Il peut se référer avec profit à l'ouvrage de François LECOULTRE « Les montres compliquées », Editions horlogères, Bienne (Suisse), 1985, ISBN 2-88175-000-1, qui expose de façon détaillée les mécanismes de base constitutifs des mécanismes de sonnerie, aux pages 97 à 205, sous différents chapitres :
- sonneries,
- répétition antique,
- répétition à quarts moderne,
- répétition simplifiée,
- répétition demi-quarts,
- répétition demi-quarts Breguet,
- répétition cinq minutes,
- répétition à minutes,
- grande sonnerie.
Sauf nécessité, ces mécanismes de base ne seront pas repris ici en détail, le spécialiste des sonneries saura en retrouver la constitution dans cet ouvrage de référence universel, en particulier dans les deux derniers chapitres cités ci-dessus.

Plus particulièrement, le mécanisme de sonnerie 1 comporte une commande d'armage 39, qui est agencée pour déclencher la lecture de la durée chronométrée sur les limaçons et cames, et pour entraîner la crémaillère 33 à rencontre de moyens de rappel élastique constituant les moyens moteurs de l'affichage sonore pour mouvoir, d'une part un pignon de crémaillère 31 solidaire du rochet des minutes 32 pour la sonnerie des minutes écoulées, et d'autre part la pièce des dizaines 26 puis la pièce des secondes 8 pour la sonnerie des dizaines de secondes puis des secondes écoulées, avec un agencement identique à celui d'un mécanisme de répétition minutes à quarts où les heures sont remplacées par les minutes, les quarts sont remplacés par les dizaines de secondes, et les minutes sont remplacées par les secondes. Notamment l'attelage de la pièce des dizaines 26 et de la pièce des secondes 8 est similaire à celui d'une répétition minutes à quarts.

Plus particulièrement, le limaçon des secondes 3 comporte des bras 310 identiques comportant des encoches 320, chaque bras 31 correspondant à une durée intermédiaire sous-multiple entière d'une minute. Et le mécanisme de sonnerie 1 comporte une surprise 4, qui est agencée pour prolonger temporairement l'extrémité de chaque bras 31 du limaçon des secondes 3, pour prévenir une indication erronée à chaque changement de durée intermédiaire.

Plus particulièrement, la durée intermédiaire de chaque bras 31 du limaçon des secondes 3 est la même que celle des portées 240 de la came de durée intermédiaire.

Plus particulièrement, la surprise 4 et la came de durée intermédiaire comportent chacune une rainure oblongue 330, respectivement 241, coopérant avec une goupille 230 que comporte le limaçon des secondes 3.

Les figures 1 à 3 montrent les constituants principaux du mécanisme de sonnerie :
- la commande d'armage 39, la crémaillère 33, le bloc de sonnerie avec le pignon de crémaillère 31 et le rochet des minutes 32, la bascule de décrochement 5, le ressort tout-ou-rien 18le bras de crémaillère 25, le palpeur des minutes 22 avec son ressort de palpeur des minutes 23, le limaçon des minutes 21 et le mobile compteur des minutes 20 ;
- au centre : le mobile de chronographe 2, le limaçon des secondes 3, la came des dizaines 24, et la surprise 4 ;
- un sautoir de surprise 6 et son ressort de surprise 7 ;
- le doigt d'entraînement des dizaines 28 et le pignon de pièce des dizaines 27 au niveau du bloc de sonnerie, la pièce des dizaines 26 et le cliquet des secondes 11 ;
- la pièce des secondes 8 ;
- la levée des minutes 34, le premier marteau 35, le percuteur de premier marteau 35, le ressort de premier marteau 37, le contre-ressort de premier marteau 38 ;
- la première levée des dizaines 30 agissant sur le premier marteau 35, et la deuxième levée des dizaines 29 agissant sur le deuxième marteau 13 ;
- la levée des secondes 12, le deuxième marteau 13, le percuteur de deuxième marteau 15, le ressort de deuxième marteau 14, le contre-ressort de deuxième marteau 16.

Dans une réalisation particulière, le mécanisme de chronographe 100 comporte une rattrapante, dont l'afficheur est solidaire en rotation d'un limaçon de rattrapante dont le pourtour coopère avec le palpeur de rattrapante d'une pièce de rattrapante que comporte le mécanisme de sonnerie 1. Il est envisageable de doubler tout le mécanisme de sonnerie: un pour le chronographe, et un deuxième pour la rattrapante, toutefois cette réalisation est encombrante et augmente sensiblement l'épaisseur d'une montre. Une autre réalisation plus complexe consiste à utiliser un mécanisme de sonnerie unique, qui sonne à la demande soit le chronographe soit la rattrapante. Dans une réalisation simplifiée et conforme à la quasi-totalité des mécanismes de rattrapante, la durée mesurée par la rattrapante est limitée à 60 secondes, ce qui évite de devoir décompter les minutes.

L'invention peut mettre en oeuvre un mécanisme de sonnerie plus complexe que celui illustré par les figures, notamment avec plusieurs sonneries ou mélodies comme sur les demandes de brevets du même déposant : sonnerie classique ou un jeu de mélodie, mécanisme de sonnerie à plusieurs étages avec des pièces à râteaux différents.

L'invention concerne encore une pièce d'horlogerie 1000, notamment une montre, comportant un tel mécanisme d'affichage 500.

Le mécanisme de sonnerie 1 est intégré audit mécanisme d'affichage 500.

Si le mécanisme d'affichage sonore décrit ci-dessus est conçu comme un doublage d'un affichage visuel classique, il peut également se substituer à ce dernier.

L'invention permet, par une transformation limitée, consistant au rajout de limaçons aux mobiles d'affichage concernés sur des calibres existants, d'apporter à une pièce d'horlogerie, notamment une montre, des fonctionnalités nouvelles, et en particulier en utilisant des mécanismes de sonnerie existants, adaptés au cas d'espèce par l'emploi de pièces de sonnerie particulières.

## Revendications

1. Mécanisme d'affichage sonore (500) d'horlogerie comportant au moins un afficheur rotatif, pour l'affichage d'une grandeur autre que l'heure du temps courant, dans lequel , ledit au moins afficheur rotatif est solidaire au moins en rotation d'un limaçon dont le pourtour coopère avec un palpeur d'une pièce de sonnerie que comporte un mécanisme de sonnerie (1) intégré audit mécanisme d'affichage (500), pour sonner une valeur numérique caractéristique de ladite grandeur, **caractérisé en ce que** ledit mécanisme d'affichage (500) est un mécanisme de chronographe (100) comportant un mobile de chronographe (2) pour le décompte des secondes, et un mobile de compteur minutes (20) pour le décompte des minutes, et **en ce que** ledit mécanisme de chronographe (100) comporte au moins un dit limaçon qui est un limaçon des secondes (3) solidaire en rotation dudit mobile de chronographe (2) et dont le pourtour est agencé pour coopérer avec un dit palpeur qui est un palpeur des secondes que comporte une pièce de sonnerie, qui est une pièce des secondes (8), et comporte au moins un dit limaçon qui est un limaçon des minutes (21) solidaire en rotation dudit mobile de compteur minutes (20) et dont le pourtour est agencé pour coopérer avec un dit palpeur qui est un palpeur des minutes que comporte une dite pièce qui est une pièce des minutes (22), et **en ce que** ladite pièce des minutes (22) et ladite pièce des secondes (8) sont agencées pour fournir, après l'arrêt en fin d'une mesure de durée d'une durée chronométrée effectuée par ledit mécanisme de chronographe (100), les informations relatives à la durée chronométrée, respectivement en minutes et secondes, à un mécanisme de sonnerie (1) que comporte ledit mécanisme de chronographe (100) et qui comporte ladite pièce des secondes (8) et ladite pièce des minutes (22), pour sonner au moins les minutes et les secondes de ladite durée chronométrée.

2. Mécanisme d'affichage (500) selon la revendication 1, **caractérisé en ce que** ledit mécanisme de chronographe (100) comporte encore une came de durée intermédiaire solidaire en rotation dudit limaçon des secondes (3) et dudit mobile de chronographe (2) comportant des portées (240) de durée égale et sous-multiple entière d'une minute, et dont le pourtour est agencé pour coopérer avec un palpeur de durée intermédiaire que comporte une pièce de durée intermédiaire que comporte ledit mécanisme de sonnerie (1), pour sonner les minutes, lesdites durées intermédiaires, et les secondes de ladite durée chronométrée.

3. Mécanisme d'affichage (500) selon la revendication 2, **caractérisé en ce que** ladite came de durée intermédiaire est une came des dizaines (24) agencée pour décompter les dizaines de secondes, et **en ce que** ladite pièce de durée intermédiaire est une pièce des dizaines (26).

4. Mécanisme d'affichage (500) selon l'une des revendications 1 à 3, **caractérisé en ce que** ledit mécanisme de chronographe (100) est un module additionnel comportant une platine de chronographe qui comporte des moyens principaux d'indexage complémentaire agencés pour coopérer avec des moyens principaux d'indexage que comporte une pièce d'horlogerie (1000).

5. Mécanisme d'affichage (500) selon l'une des revendications 1 à 4, **caractérisé en ce que** ledit mécanisme de sonnerie (1) comporte un dit palpeur des minutes (22) agencé pour coopérer, d'une part en lecture avec ledit limaçon des minutes (21), et d'autre part avec une crémaillère (33) engrenant avec un pignon de crémaillère (31) solidaire en rotation d'un rochet des minutes (32) pour entraîner une levée des minutes (34) pour entraîner un premier marteau (35), une pièce des dizaines (26) agencée pour coopérer, d'une part en lecture avec une came des dizaines (24) solidaire en rotation dudit mobile de chronographe (2), et d'autre part avec une première levée des dizaines (30) pour entraîner ledit premier marteau (35) ou un deuxième marteau (13) et avec une deuxième levée des dizaines (29) pour entraîner respectivement un deuxième marteau (13) ou ledit premier marteau (35), et comporte encore une dite pièce des secondes (8) agencée pour coopérer, d'une part en lecture avec ledit limaçon des secondes (3), et d'autre part avec une levée des secondes (12) pour entraîner un deuxième marteau (13) ou un troisième marteau.

6. Mécanisme d'affichage (500) selon la revendication 5, **caractérisé en ce que** ledit mécanisme de sonnerie (1) comporte une commande d'armage (39) agencée pour déclencher la lecture de ladite durée chronométrée sur les limaçons et cames et entraîner ladite crémaillère (33) à rencontre de moyens de rappel élastique constituant les moyens moteurs de l'affichage sonore pour mouvoir, d'une part un pignon de crémaillère (31) solidaire dudit rochet des minutes (32) pour la sonnerie des minutes écoulées, et d'autre part ladite pièce des dizaines (26) puis ladite pièce des secondes (8) pour la sonnerie des dizaines de secondes puis des secondes écoulées, avec un agencement identique à celui d'un mécanisme de répétition minutes à quarts où les heures sont remplacées par les minutes, les quarts sont remplacés par les dizaines de secondes, et les minutes sont remplacées par les secondes.

7. Mécanisme d'affichage (500) selon l'une des revendications 1 à 6, **caractérisé en ce que** ledit limaçon des secondes (3) comporte des bras (31) identiques comportant des encoches (32), chaque dit bras (31) correspondant à une durée intermédiaire sous-multiple entière d'une minute, et **en ce que** ledit mécanisme de sonnerie (1) comporte une surprise (4) agencée pour prolonger temporairement l'extrémité de chaque dit bras (31) dudit limaçon des secondes (3), pour prévenir une indication erronée à chaque changement de dite durée intermédiaire.

8. Mécanisme d'affichage (500) selon les revendications 2 et 7, **caractérisé en ce que** ladite durée intermédiaire de chaque dit bras (31) dudit limaçon des secondes (3) est la même que celle desdites portées (240) de ladite came de durée intermédiaire.

9. Mécanisme d'affichage (500) selon les revendications 2 et 7, **caractérisé en ce que** ladite surprise (4) et ladite came de durée intermédiaire comportent chacune une rainure oblongue (33 ; 241) coopérant avec une goupille (230) que comporte ledit limaçon des secondes (3).

10. Mécanisme d'affichage (500) selon l'une des revendications 1 à 9, **caractérisé en ce que** ledit mécanisme de chronographe (100) comporte une rattrapante dont l'afficheur est solidaire en rotation d'un limaçon de rattrapante dont le pourtour coopère avec le palpeur de rattrapante d'une pièce de rattrapante que comporte ledit mécanisme de sonnerie (1).

11. Pièce d'horlogerie (1000) comportant un mécanisme d'affichage (500) selon l'une des revendications 1 à 10.

12. Pièce d'horlogerie (1000) selon la revendication 11, **caractérisée en ce que** ledit mécanisme de sonnerie (1) est intégré audit mécanisme d'affichage (500).

13. Pièce d'horlogerie (1000) selon l'une des revendications 11 ou 12, **caractérisée en ce que** ladite pièce d'horlogerie (1000) est une montre.

## Patentansprüche

1. Anzeigemechanismus (500) mit Klang für Uhren, umfassend mindestens eine drehbare Anzeigeeinrichtung für die Anzeige einer von der aktuellen Uhrzeit verschiedenen Größe, wobei die mindestens eine drehbare Anzeigeeinrichtung mit einer Schnecke zumindest drehfest verbunden ist, deren Umfang mit einem Taster eines Schlagwerkteils zusammenwirkt, das ein Schlagwerkmechanismus (1) umfasst, der in den Anzeigemechanismus (500) integriert ist, um einen für die Größe charakteristischen digitalen Wert zu schlagen, **dadurch gekennzeichnet, dass** der Anzeigemechanismus (500) ein Chronographenmechanismus (100) ist, der ein Chronographenrad (2) zum Zählen der Sekunden und ein Minutenzählerrad (20) zum Zählen der Minuten umfasst, und dass der Chronographenmechanismus (100) mindestens eine Schnecke umfasst, die eine Sekundenschnecke (3) ist, die mit dem Chronographenrad (2) drehfest verbunden ist und deren Umfang so beschaffen ist, dass er mit einem Taster zusammenwirkt, der ein Sekundentaster ist, den ein Schlagwerkteil umfasst, das ein Sekunden-Teil (8) ist, und mindestens eine Schnecke umfasst, die eine Minutenschnecke (21) ist, die mit dem Minutenzählerrad (20) drehfest verbunden ist und deren Umfang so beschaffen ist, dass er mit einem Taster zusammenwirkt, der ein Minutentaster ist, den ein Teil enthält, das ein Minuten-Teil (22) ist, und dass das Minuten-Teil (22) und das Sekunden-Teil (8) dazu vorgesehen sind, nach dem Halt am Ende einer von dem Chronographenmechanismus (100) durchgeführten Zeitmessung einer Chronometerzeitdauer Informationen bezüglich der Chronometerzeitdauer in Minuten bzw. in Sekunden für einen Schlagwerkmechanismus (1) bereitzustellen, den der Chronographenmechanismus (100) umfasst und der das Sekunden-Teil (8) und das Minuten-Teil (22) umfasst, um mindestens die Minuten und die Sekunden der Chronometerzeitdauer zu schlagen.

2. Anzeigemechanismus (500) nach Anspruch 1, **dadurch gekennzeichnet, dass** der Chronographenmechanismus (100) ferner einen Zwischenzeitdauer-Nocken aufweist, der mit der Sekundenschnecke (3) und mit dem Chronographenrad (2) drehfest verbunden ist und Zeitdauerbereiche (240) aufweist, die gleich und ganzzahlige Untervielfache einer Minute sind, und dessen Umfang so beschaffen ist, dass er mit einem Zwischenzeitdauer-Taster zusammenwirkt, den ein Zwischenzeitdauer-Teil enthält, das der Schlagwerkmechanismus (1) umfasst, um die Minuten, die Zwischenzeitdauern und die Sekunden der Chronometerzeitdauer zu schlagen.

3. Anzeigemechanismus (500) nach Anspruch 2, **dadurch gekennzeichnet, dass** der Zwischenzeitdauer-Nocken ein Zehner-Nocken (24) ist, der dazu vorgesehen ist, die Zehner der Sekunden zu zählen, und dass das Zwischenzeitdauer-Teil ein Zehner-Teil (26) ist.

4. Anzeigemechanismus (500) nach einem der Ansprüche 1 bis 3, **dadurch gekennzeichnet, dass** der Chronographenmechanismus (100) ein zusätzliches Modul ist, das eine Chronographenplatine umfasst, die komplementäre Hauptindexierungsmittel aufweist, die dazu vorgesehen sind, mit Hauptindexierungsmitteln zusammenzuwirken, die eine Uhr (1000) umfasst.

5. Anzeigemechanismus (500) nach einem der Ansprüche 1 bis 4, **dadurch gekennzeichnet, dass** der Schlagwerkmechanismus (1) einen Minutentaster (22), der so angeordnet ist, dass er einerseits lesend mit der Minutenschnecke (21) und andererseits mit einer Zahnstange (33), die mit einem Zahnstangenritzel (31) in Eingriff steht, das mit einem Minutensperrrad (32) drehfest verbunden ist, zusammenwirkt, um einen Minutenheber (34) anzutreiben, um einen ersten Hammer (35) anzutreiben, ein Zehner-Teil (26), das so angeordnet ist, dass es einerseits lesend mit einem Zehner-Nocken (24), der mit dem Chronographenrad (2) drehfest verbunden ist, und andererseits mit einem ersten Zehner-Heber (30) zum Antreiben des ersten Hammers (35) oder eines zweiten Hammers (13) und mit einem zweiten Zehner-Heber (29) zum Antreiben eines zweiten Hammers (13) bzw. des ersten Hammers (35) zusammenwirkt, umfasst, und ferner ein Sekunden-Teil (8), das so angeordnet ist, dass es einerseits lesend mit der Sekundenschnecke (3) und andererseits mit einem Sekunden-Heber (12) zum Antreiben eines zweiten Hammers (13) oder eines dritten Hammers zusammenwirkt, umfasst.

6. Anzeigemechanismus (500) nach Anspruch 5, **dadurch gekennzeichnet, dass** der Schlagwerkmechanismus (1) eine Spannsteuerung (39) umfasst, die dazu vorgesehen ist, das Lesen der Chronometerzeitdauer an den Schnecken und Nocken auszulösen und die Zahnstange (33) entgegen elastischen Rückstellmitteln, die die Antriebsmittel der Klanganzeige bilden, anzutreiben, um einerseits ein Zahnstangenritzel (31), das mit dem Minutensperrrad (32) fest verbunden ist, zu bewegen, um abgelaufene Minuten zu schlagen, und andererseits das Zehner-Teil (26) und dann das Sekunden-Teil (8) zu bewegen, um die Zehner-Sekunden und dann die abgelaufenen Sekunden zu schlagen, mit einer Anordnung, die mit jener eines Viertelminuten-Repetitionsmechanismus übereinstimmt, bei dem die Stunden durch die Minuten, die Viertelstunden durch die Zehner-Sekunden und die Minuten durch die Sekunden ersetzt sind.

7. Anzeigemechanismus (500) nach einem der Ansprüche 1 bis 6, **dadurch gekennzeichnet, dass** die Sekundenschnecke (3) gleiche Arme (31) umfasst, die Kerben (32) aufweisen, wobei jeder Arm (31) einer Zwischenzeitdauer entspricht, die ein ganzzahliges Untervielfaches einer Minute ist, und dass der Schlagwerkmechanismus (1) einen Überfall (4) aufweist, der dazu vorgesehen ist, das Ende jedes Arms (31) der Sekunden-Schnecke (3) vorübergehend zu verlängern, um eine fehlerhafte Angabe bei jeder Änderung der Zwischenzeitdauer zu verhindern.

8. Anzeigemechanismus (500) nach den Ansprüchen 2 und 7, **dadurch gekennzeichnet, dass** die Zwischenzeitdauer jedes Arms (31) der Sekundenschnecke (3) gleich jener der Bereiche (240) des Zwischenzeitdauer-Nockens ist.

9. Anzeigemechanismus (500) nach den Ansprüchen 2 und 7, **dadurch gekennzeichnet, dass** der Überfall (4) und der Zwischenzeitdauer-Nocken jeweils eine längliche Nut (33; 241) aufweisen, die mit einem Sperrstift (230) zusammenwirkt, den die Sekundenschnecke (3) aufweist.

10. Anzeigemechanismus (500) nach einem der Ansprüche 1 bis 9, **dadurch gekennzeichnet, dass** der Chronographenmechanismus (100) einen Einholzeiger umfasst, dessen Anzeigeeinrichtung mit einer Einholzeigerschnecke drehfest verbunden ist, deren Umfang mit dem Einholzeiger-Taster eines Einholzeiger-Teils, den der Schlagwerkmechanismus (1) umfasst, zusammenwirkt.

11. Uhr (1000), umfassend einen Anzeigemechanismus (500) nach einem der Ansprüche 1 bis 10.

12. Uhr (1000) nach Anspruch 11, **dadurch gekennzeichnet, dass** der Schlagwerkmechanismus (1) in den Anzeigemechanismus (500) integriert ist.

13. Uhr (1000) nach einem der Ansprüche 11 oder 12, **dadurch gekennzeichnet, dass** die Uhr (1000) eine tragbare Uhr ist.

## Claims

1. Timepiece acoustic display mechanism (500) including at least one rotating display member, for displaying a magnitude other than the current time of day, wherein, said at least one rotating display member is integral at least in rotation with a snail whose edge cooperates with the beak of a striking rack comprised in a striking mechanism (1) integrated in said display mechanism (500), for striking a numerical value characteristic of said magnitude, **characterised in that** said display mechanism (500) is a chronograph mechanism (100) including a chronograph wheel (2) for counting the seconds, and a minute-counter wheel (20) for counting the minutes, and **in that** said chronograph mechanism (100) includes at least one said snail which is a seconds snail (3) integral in rotation with said chronograph wheel (2) and whose edge is arranged to cooperate with a said beak which is a seconds beak comprised in a striking rack, which is a seconds rack (8), and includes at least one said snail which is a minute snail (21) integral in rotation with said minute counter wheel (20) and whose edge is arranged to cooperate with a said beak which is a seconds beak comprised in a said rack which is a minute rack (22), and **in that** said minute rack (22) and said seconds rack (8) are arranged to provide, after stopping at the end of a measurement of a timed duration made by said chronograph mechanism (100), information relating to the timed duration, respectively in minutes and seconds, to a striking mechanism (1) comprised in said chronograph mechanism (100) and which includes said seconds rack (8) and said minute rack (22), in order to strike at least the minutes and the seconds of said timed duration.

2. Display mechanism (500) according to claim 1, **characterised in that** said chronograph mechanism (100) also includes an intermediate duration cam integral in rotation with said seconds snail (3) and with said chronograph wheel (2) including shoulders (240) having an equal duration which is an integer sub-multiple of a minute, and whose edge is arranged to cooperate with a beak comprised in an intermediate duration rack comprised in said striking mechanism (1), to strike the minutes, said intermediate durations and the seconds of said timed duration.

3. Display mechanism (500) according to claim 2, **characterised in that** said intermediate duration cam is a tens cam (24) arranged to count the tens of seconds, and **in that** said intermediate duration rack is a tens rack (26).

4. Display mechanism (500) according to one of claims 1 to 3, **characterised in that** said chronograph mechanism (100) is an additional module including a chronograph plate, which includes complementary main indexing means arranged to cooperate with main indexing means comprised in a timepiece (1000).

5. Display mechanism according to one of claims 1 to 4, **characterised in that** said striking mechanism (1) includes a said minute beak (22) arranged to cooperate, on the one hand in a reading arrangement with said minute snail (21), and on the other hand with a gathering rack (33) meshing with a gathering rack pinion (31) integral in rotation with a minute ratchet (32) to drive a minute hammer trip (34) to drive a first hammer (35), a tens rack (26) arranged to cooperate, on the one hand, in a reading arrangement with a tens cam (24) integral in rotation with said chronograph wheel (2), and on the other hand with a first tens hammer trip (30) for driving said first hammer (35) or a second hammer (13) and with a second tens hammer trip (29) for driving respectively a second hammer (13) or said first hammer (35), and also includes a said seconds rack (8) arranged to cooperate, on the one hand in a reading arrangement with said seconds snail (3), and on the other hand with a seconds hammer trip (12) for driving a second hammer (13) or a third hammer.

6. Display mechanism (500) according to claim 5, **characterised in that** said striking mechanism (1) includes an actuating member (39) arranged to cause a reading to be taken of said timed duration on the snails and cams and to drive said gathering rack (33) against elastic return means forming the acoustic display drive means in order to move, on the one hand, a gathering rack pinion (31) integral with said minute ratchet (32) for striking the elapsed minutes, and on the other hand said tens rack (26) then said seconds rack (8) for striking the tens of seconds then the elapsed seconds, with an identical arrangement to that of a quarter minute-repeater mechanism where the hours are replaced by the minutes, the quarters are replaced by the tens of seconds, and the minutes are replaced by the seconds.

7. Display mechanism (500) according to one of claims 1 to 6, **characterised in that** said seconds snail (3) includes identical arms (31) including notches (32), each said arm (31) corresponding to an intermediate duration which is an integer sub-multiple of a minute, and **in that** said striking mechanism (1) includes a surprise-piece (4) arranged to temporarily extend the end of each said arm (31) of said seconds snail (3), to avoid an erroneous indication at each change of said intermediate duration.

8. Display mechanism (500) according to claims 2 and 7, **characterised in that** said intermediate duration of each said arm (31) of said seconds snail (3) is the same as that of said shoulders (240) of said intermediate duration cam.

9. Display mechanism (500) according to claims 2 and 7, **characterised in that** said surprise-piece (4) and said intermediate duration cam each include an oblong groove (33; 241) cooperating with a pin (230) comprised in said seconds snail (3).

10. Display mechanism (500) according to one of claims 1 to 9, **characterised in that** said chronograph mechanism (100) includes a *rattrapante* whose display member is integral in rotation with a *rattrapante* snail whose edge cooperates with the beak of a *rattrapante* rack comprised in said striking mechanism (1).

11. Timepiece (1000) including a display mechanism (500) according to any of claims 1 to 10.

12. Timepiece (1000) according to claim 11, **characterised in that** said striking mechanism (1) is integrated in said display mechanism (500).

13. Timepiece (1000) according to one of claims 11 or 12, **characterised in that** said timepiece (1000) is a watch.
